# EUROPÄISCHE PATENTSCHRIFT

(11) **EP 3 161 211 B1**
(45) Veröffentlichungstag und Bekanntmachung des Hinweises auf die Patenterteilung: **12.09.2018**
(21) Anmeldenummer: 15734064.7
(22) Anmeldetag: 22.05.2015
(51) Int. Cl.: E01B 29/02, B66C 23/50, B66C 23/36

(54) **VERFAHREN UND ARBEITSZUG ZUR ERNEUERUNG EINES GLEISES**
TRACK INSTALLATION REPLACEMENT METHOD AND TRAIN FOR CARRYING OUT THE METHOD
PROCÉDÉ POUR LE RENOUVELLEMENT D'UN APPAREIL DE VOIE ET TRAIN POUR LA MISE EN OEUVRE DE CE PROCÉDÉ

(30) Priorität: 24.06.2014 AT 4962014
(43) Veröffentlichungstag der Anmeldung: 03.05.2017
(73) Patentinhaber: Plasser & Theurer Export von Bahnbaumaschinen Gesellschaft m.b.H., 1010 Wien (AT)
(72) Erfinder: HÖTZENDORFER, Patrick, 4209 Engerwitzdorf (AT)
(86) Internationale Anmeldenummer: PCT/EP2015/001060
(87) Internationale Veröffentlichungsnummer: WO 2015/197153

(56) Entgegenhaltungen:
- EP-A1- 0 721 026
- EP-A2- 2 428 611
- EP-B1- 0 108 168
- DE-A1- 4 431 503
- DE-U1- 29 515 354
- DE-U1- 29 922 202
- FR-A1- 2 845 701
- US-A- 4 502 389

## Beschreibung

Die Erfindung betrifft ein Verfahren zur Erneuerung eines Gleises, wobei alte Gleisjoche durch einen auf einem gleisverfahrbaren Arbeitszug angeordneten Portalkran entfernt und dadurch freigelegter Schotter erneuert wird, auf den nach Planierung neue Gleisjoche abgelegt werden. Die Erfindung betrifft außerdem noch einen Arbeitszug zur Erneuerung eines Gleises.

Durch EP 0 108 168 B1 ist ein Arbeitszug mit einem Portalkran zum Transport von Gleisjochen bekannt.

Auch durch US 4502389 ist ein Arbeitszug bekannt, der Vorrichtungen zum Transport von Gleisjochen sowie von Schotter aufweist.

Die Aufgabe der vorliegenden Erfindung liegt nun in der Schaffung eines Verfahrens bzw. Arbeitszuges, mit dem eine vereinfachte Gleiserneuerung möglich ist.

Diese Aufgabe wird erfindungsgemäß mit einem Verfahren bzw. Arbeitszug der gattungsgemäßen Art durch die im Kennzeichen von Anspruch 1 bzw. 3 angeführten Merkmale gelöst.

Durch diese erfindungsgemäße Lösung ist mit relativ geringem konstruktivem Aufwand eine vereinfachte Erneuerung eines Gleisabschnittes durchführbar.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen: Fig. 1 und 2 eine Seitenansicht des vorderen bzw. hinteren Abschnittes eines Arbeitszuges zur Erneuerung eines Gleises.

Ein in den Fig. 1 und 2 dargestellter Arbeitszug 1 setzt sich aus einer Anzahl von bezüglich einer Zuglängsrichtung 2 hintereinander angeordneten Ladewagen 3 zusammen, die mit Kranschienen 4 zum Verfahren eines Portalkranes 5 und Ladeflächen 6 ausgestattet sind.

Der - zwei in Zuglängsrichtung 2 voneinander distanzierte Kranenden 7, 8 aufweisende - Portalkran 5 ist mit einem Kranausleger 9 ausgestattet. Dieser ist mit einem ersten Ende 10 an einem der beiden Kranenden 7, 8 verschwenkbar befestigt und weist an einem weiteren, vom Portalkran 5 in Zuglängsrichtung 2 distanzierten zweiten Ende 11 eine Greifvorrichtung 12 zum Erfassen von Gleisjochen 13 auf.

Am ersten Ende 7 des Portalkrans 5 sind höhenverstellbare Abstützeinrichtungen 14 zur Abstützung auf einem Gleis 15 angeordnet. Am zweiten Ende 8 des Portalkrans 5 sind Ballastgewichte 16 sowie Greifvorrichtungen 17 vorgesehen. Diese sind für eine - bezüglich einer Vertikalen - formschlüssige Verbindung mit den Kranschienen 4 normal zur Zuglängsrichtung 2 verschwenkbar ausgebildet.

In einer Anzahl von auf der Ladefläche 6 eines Ladewagens 3 abgestellten Containern 18 ist neuer Schotter 19 vorgelagert. Auf einem anschließenden Ladewagen 3 befinden sich übereinander gestapelte neue Gleisjoche 13. Der angrenzende Ladewagen 3 ist zur Ablage von alten Gleisjochen 13 vorgesehen.

Im Folgenden wird das erfindungsgemäße Verfahren zur Erneuerung des Gleises 15 näher beschrieben.

Am Arbeitsbeginn wird der Portalkran 5 zu einem Zugende 22 verfahren, so dass der Kranausleger 9 vom Arbeitszug 1 über das Gleis 15 vorkragt. Mit dem durch Antriebe 23 höhenverstellbaren und quer verschwenkbaren Kranausleger 9 wird ein altes Gleisjoch 13 durch die Greifvorrichtung 12 erfasst, aufgenommen und unter Bildung einer durch einen Lückenanfang 24 und ein Lückenende 25 begrenzten Umbaulücke 26 auf dem Arbeitszug 1 bzw. dem dafür vorgesehenen Ladewagen 3 abgelegt.

Vor dem Abheben des Gleisjoches 13 wird die Abstützeinrichtung 14 auf dem Gleis 15 abgestützt. Parallel dazu werden die Greifvorrichtungen 17 an die Kranschienen 4 angelegt, um ein Kippen des Portalkranes 5 zu vermeiden. Dieser Vorgang der Entfernung von alten Gleisjochen 13 wird wahlweise solange fortgesetzt, bis die Umbaulücke 26 eine gewünschte Länge aufweist. In der Zwischenzeit erfolgt in der gleisfreien Umbaulücke 26 die Entfernung des alten Schotters beispielsweise durch einen Zweiwegebagger.

Nach Erreichen einer wahlweisen maximalen Länge der Umbaulücke 26 wird auf dem Arbeitszug 1 vorgelagerter neuer Schotter 19 mit Hilfe des Kranauslegers 9 in das Lückenende 25 der Umbaulücke 26 eingebracht. Dazu wird ein Container 18 durch die Greifvorrichtung 12 des Kranauslegers 9 erfasst und über der Umbaulücke 26 zur Entleerung geöffnet. Der abgeworfene Schotter 19 wird durch den bereits erwähnten Bagger planiert.

Sobald der neue Schotter 19 für eine Gleisjochlänge planiert ist, wird ein neues, auf dem Arbeitszug 1 vorgelagertes Gleisjoch 13 durch den Ausleger 9 auf den Schotter 19 des Lückenendes 25 abgelegt.

Anschließend wird der Arbeitszug 1 auf dem neuen Gleisjoch 13 in Richtung zur Umbaulücke 26 verfahren, wonach die Schottereinbringung und anschließende Ablage eines neuen Gleisjoches 13 auf die soeben beschriebene Weise wiederholt werden, bis das Gleis 15 im Bereich der Umbaulücke 26 komplett erneuert ist.

An die nunmehr beseitigte Umbaulücke 26 anschließend werden die erwähnten Verfahrensschritte wiederholt, indem durch Entfernung von alten Gleisjochen wiederum eine neue Gleislücke 26 gebildet wird, die zur Erneuerung des Gleises 15 wiederum schrittweise durch neue Gleisjoche 13 geschlossen wird.

## Patentansprüche

1. Verfahren zur Erneuerung eines Gleises, wobei alte Gleisjoche (13) durch einen auf einem gleisverfahrbaren Arbeitszug (1) angeordneten Portalkran (5) entfernt und dadurch freigelegter Schotter erneuert wird, auf den nach Planierung neue Gleisjoche (13) abgelegt werden, **gekennzeichnet durch** folgende Merkmale:
a) eine Anzahl von alten Gleisjochen (13) wird durch einen von einem Zugende (22) des Arbeitszuges (1) über das Gleis (15) vorkragenden, am Portalkran (5), der sich an einem ersten Ende (7) durch höhenverstellbare Abstützeinrichtungen (14) am Gleis (15) abstützt, verschwenkbar angeordneten Kranausleger (9) aufgenommen und unter Bildung einer durch einen Lückenanfang (24) und ein Lückenende (25) begrenzten Umbaulücke (26) auf dem Arbeitszug (1) abgelegt,
b) nach Erreichen einer wahlweisen maximalen Länge der Umbaulücke (26) wird auf dem Arbeitszug (1) vorgelagerter neuer Schotter (19) mit Hilfe des Kranauslegers (9) in das Lückenende (25) der Umbaulücke (26) eingebracht,
c) ein neues, auf dem Arbeitszug (1) vorgelagertes Gleisjoch (13) wird durch den Kranausleger (9) auf den planierten Schotter des Lückenendes (25) abgelegt,
d) der Arbeitszug (1) wird auf dem neuen Gleisjoch (13) in Richtung zur Umbaulücke (26) verfahren, wonach die Schottereinbringung und anschließende Ablage eines neuen Gleisjoches (13) gemäß den Merkmalen b) und c) bis zum Erreichen des Lückenanfangs (24) wiederholt werden.

2. Verfahren nach Anspruch 1, **dadurch gekennzeichnet, dass** die Einbringung des neuen Schotters (19) durch den Kranausleger (9) mit Hilfe von über der Umbaulücke (26) entleerbaren Containern (18) erfolgt.

3. Arbeitszug zur Erneuerung eines Gleises, mit Ladeflächen (6) zur Lagerung von alten und neuen Gleisjochen (13) und einem auf dem Arbeitszug (1) in einer Zuglängsrichtung (2) auf Kranschienen (4) verfahrbaren Portalkran (5) zum Transport der Gleisjoche (13), wobei sich der Arbeitszug (1) aus einer Anzahl von bezüglich der Zuglängsrichtung (2) hintereinander angeordneten Ladewagen (3) zusammensetzt, **gekennzeichnet durch** folgende Merkmale:
a) der - zwei in Zuglängsrichtung (2) voneinander distanzierte Kranenden (7, 8) aufweisende - Portalkran (5) ist mit einem Kranausleger (9) ausgestattet, der mit einem ersten Ende (10) an einem der beiden Kranenden (7, 8) verschwenkbar befestigt ist und an einem weiteren, vom Portalkran (5) in Zuglängsrichtung (2) distanzierten zweiten Ende (11) eine Greifvorrichtung (12) zum Erfassen von Gleisjochen (13) aufweist,
b) am ersten Kranende (7) des Portalkrans (5) sind höhenverstellbare Abstützeinrichtungen (14) zum Abstützen auf dem Gleis (15) angeordnet.

4. Arbeitszug nach Anspruch 3, **dadurch gekennzeichnet, dass** am Kranende (8) des Portalkrans (5) Ballastgewichte (16) angeordnet sind.

5. Arbeitszug nach Anspruch 3, **dadurch gekennzeichnet, dass** am Kranende (8) des Portalkrans (5) in einer normal zur Zuglängsrichtung (2) verschwenkbare Greifvorrichtungen (17) für eine - bezüglich einer Vertikalen - formschlüssige Verbindung mit den Kranschienen (4) vorgesehen sind.

## Claims

1. A method for renewal of a track, wherein old track panels (13) are removed by a gantry crane (5) arranged on an on-track work train (1), and ballast thus exposed is renewed on which, after grading, new track panels (13) are placed, **characterized by the following steps:**
a) a number of old track panels (13) are picked up by a crane jib (9), projecting over the track (15) from a train end (22) of the work train (1) and pivotably arranged on the gantry crane (5) which is supported at a first end (7) on the track (15) by means of vertically adjustable supporting devices (14), and are placed on the work train (1), thus creating a renewal gap (26) delimited by a gap beginning (24) and a gap end (25),
b) after the renewal gap (26) has reached a desired maximum length, new ballast (19) pre-deposited on the work train (1) is introduced with the aid of the crane jib (9) into the gap end (25) of the renewal gap (26),
c) a new track panel (13) pre-deposited on the work train (1) is placed upon the graded ballast of the gap end (25) by means of the crane jib (9),
d) the work train (1) is moved in the direction towards the renewal gap (26) on the new track panel (13), after which the introduction of ballast and the subsequent placement of a new track panel (13) according to steps b) and c) are repeated until the gap beginning (24) is reached.

2. A method according to claim 1, **characterized in that** the introduction of the new ballast (19) takes place by means of the crane jib (9) with the aid of containers (18) which can be emptied above the renewal gap (26).

3. A work train for renewal of a track, including loading areas (6) for storing old and new track panels (13), and a gantry crane (5) for transporting the track panels (13) which is mobile on crane rails (4) on the work train (1) in a longitudinal direction (2) of the train, wherein the work train (1) is composed of a number of loading wagons (3) arranged one following the other with regard to the longitudinal direction (2) of the train, **characterized by the following features:**
a) the gantry crane (5) - having two crane ends (7, 8) spaced from one another in the longitudinal direction (2) of the train - is equipped with a crane jib (9) which has a first end (10) fastened pivotably to one of the two crane ends (7, 8) and, at a further, second end (11) spaced from the gantry crane (9) in the longitudinal direction (2) of the train, has a gripping device (12) for seizing track panels (13),
b) at the first crane end (7) of the gantry crane (5), vertically adjustable supporting devices (14) are arranged for support on the track (15).

4. A work train according to claim 3, **characterized in that** counterweights (16) are arranged at the crane end (8) of the gantry crane (5).

5. A work train according to claim 3, **characterized in that** gripping devices (17) pivotable perpendicularly to the longitudinal direction (2) of the train are provided at the crane end (8) of the gantry crane (5) for form-locking connection - with regard to a vertical - to the crane rails (4).

## Revendications

1. Procédé de renouvellement d'une voie, dans lequel d'anciens éléments de voie préfabriqués (13) sont retirés par une grue à portique (5) disposée sur un train de chantier (1) pouvant être déplacé sur une voie et du ballast libéré de ce fait est renouvelé, sur lequel de nouveaux éléments de voie préfabriqués (13) sont déposés après nivellement, **caractérisé par les caractéristiques suivantes** :
a) un certain nombre d'anciens éléments de voie préfabriqués (13) sont reçus par une flèche de grue (9) saillant d'une extrémité de train (22) du train de chantier (1) au-dessus de la voie (15), disposée de manière pivotante sur la grue à portique (5) qui s'appuie à une première extrémité (7) par des dispositifs d'appui réglables en hauteur (14) sur la voie (15) et déposés sur le train de chantier (1) en formant un espace de réfection (26) limité par un début d'espace (24) et une fin d'espace (25),
b) après atteinte d'une longueur maximale sélective de l'espace de réfection (26), du nouveau ballast (19) stocké au préalable sur le train de chantier (1) est introduit à l'aide de la flèche de grue (9) dans la fin d'espace (25) de l'espace de réfection (26),
c) un nouvel élément de voie préfabriqué (13) stocké au préalable sur le train de chantier (1) est déposé par la flèche de grue (9) sur le ballast nivelé de la fin d'espace (25),
d) le train de chantier (1) est déplacé sur le nouvel élément de voie préfabriqué (13) en direction de l'espace de réfection (26), suite à quoi l'introduction de ballast et le dépôt subséquent d'un nouvel élément de voie préfabriqué (13) selon les caractéristiques b) et c) sont répétés jusqu'à atteinte du début d'espace (24).

2. Procédé selon la revendication 1, **caractérisé en ce que** l'introduction du nouveau ballast (19) s'effectue par la flèche de grue (9) à l'aide de conteneurs (18) pouvant être vidés au-dessus de l'espace de réfection (26).

3. Train de chantier pour le renouvellement d'une voie, avec des surfaces de chargement (6) pour le stockage d'anciens et de nouveaux éléments de voie préfabriqués (13) et une grue à portique (5) pouvant être déplacée sur le train de chantier (1) dans une direction longitudinale de train (2) sur des rails de grue (4) pour le transport des éléments de voie préfabriqués (13), dans lequel le train de chantier (1) se compose d'un certain nombre de wagons de chargement (3) disposés les uns derrière les autres par rapport à la direction longitudinale de train (2), **caractérisé par les caractéristiques suivantes :**
a) la grue à portique (5) présentant deux extrémités de grue (7, 8) écartées l'une de l'autre dans la direction longitudinale de train (2) est équipée d'une flèche de grue (9) qui est fixée de manière pivotante avec une première extrémité (10) à une des deux extrémités de grue (7, 8) et présente à une autre seconde extrémité (11) écartée de la grue à portique (5) dans la direction longitudinale de train (2) un dispositif de préhension (12) pour la saisie d'éléments de voie préfabriqués (13),
b) des dispositifs d'appui réglables en hauteur (14) sont disposés sur la première extrémité de grue (7) de la grue à portique (5) pour l'appui sur la voie (15).

4. Train de chantier selon la revendication 3, **caractérisé en ce que** des poids de lestage (16) sont disposés sur l'extrémité de grue (8) de la grue à portique (5).

5. Train de chantier selon la revendication 3, **caractérisé en ce que** des dispositifs de préhension (17) pouvant être pivotés perpendiculairement à la direction longitudinale de train (2) pour une connexion avec les rails de grue (4) par conjugaison de formes par rapport à une verticale sont prévus sur l'extrémité de grue (8) de la grue à portique (5).
